# FASCICULE DE BREVET EUROPEEN

(11) **EP 4 064 720 B1**
(45) Date de publication et mention de la délivrance du brevet: **04.06.2025**
(21) Numéro de dépôt: 22163865.3
(22) Date de dépôt: 23.03.2022
(51) Int. Cl.: H04R 1/02, H04R 5/04, H04R 1/04, H04R 3/12

(54) **EQUIPEMENT DE RESTITUTION AUDIO MODULAIRE**
MODULARES AUDIOWIEDERGABEGERÄT
MODULAR AUDIO PLAYBACK DEVICE

(30) Priorité: 26.03.2021 FR 2103104
(43) Date de publication de la demande: 28.09.2022
(73) Titulaire: Sagemcom Broadband SAS, 92270 Bois-Colombes (FR)
(72) Inventeur: BOUVIGNE, Gabriel, 92500 RUEIL MALMAISON (FR)
(74) Mandataire: Cabinet Boettcher

(56) Documents cités:
- CN-A- 111 787 461
- US-A1- 2016 198 247
- US-A1- 2016 269 812
- US-A1- 2019 037 307
- US-A1- 2020 128 328
- LA LYNN: "Ensembl modular speaker lets you hot-swap and stack parts on the fly", CNET.COM, 8 January 2018 (2018-01-08), XP055868634, Retrieved from the Internet <URL:https://www.cnet.com/home/smart-home/ashley-chloe-ensembl-ces-2018-modular-smart-home-speaker/> [retrieved on 20211202]

## Description

L'invention concerne le domaine des équipements de restitution audio, et notamment des enceintes connectées.

### ARRIERE PLAN DE L'INVENTION

Une enceinte connectée (ou *smart speaker,* en anglais) comprend classiquement un ensemble de microphones et peut être utilisée pour mettre en œuvre le procédé de reconnaissance vocale d'un assistant personnel virtuel.

Il est possible que certains utilisateurs soient séduits par un modèle particulier d'une telle enceinte connectée, sans pour autant être intéressés par la reconnaissance vocale. Dans ce cas, l'ensemble de microphones est inutile et peut même dissuader les utilisateurs d'acquérir l'enceinte connectée, par exemple parce que ceux-ci considèrent que le coût de l'enceinte connectée est trop important par rapport à l'utilisation qu'ils en font, ou bien parce que la présence des microphones les dérange.

Certains utilisateurs souhaitent quant à eux utiliser l'ensemble de microphones pour profiter de la reconnaissance vocale, et envisagent de positionner leur enceinte connectée dans une position basse, par exemple au sol ou bien sur une table, un bureau, un buffet, etc. Il est donc préférable pour ces utilisateurs, pour optimiser la capture des signaux sonores, que l'ensemble de microphones soit positionné sur une partie supérieure de l'enceinte connectée. Bien sûr, lorsque les utilisateurs envisagent de positionner leur enceinte connectée dans une position haute, par exemple en haut d'une étagère, il est préférable que l'ensemble de microphones soit positionné sur une partie inférieure de l'enceinte.

Certains utilisateurs destinent leur enceinte connectée à un usage « sédentaire », l'enceinte connectée demeurant donc alimentée par le secteur, alors que d'autres préfèrent un usage nomade, de sorte que la présence d'une batterie est nécessaire.

Il est donc très compliqué pour l'utilisateur de trouver une enceinte connectée qui corresponde précisément à ses attentes, à la fois en matière de fonctionnalités disponibles mais aussi de coût. Le choix est d'autant plus compliqué qu'il est irrévocable : lorsque l'utilisateur a choisi un produit, il lui est généralement impossible d'ajouter de nouvelles fonctionnalités à ce produit.

Il est aussi compliqué pour le fabricant de définir les produits qu'il conçoit. La solution la plus évidente pour contenter tous les utilisateurs consisterait à commercialiser de nombreux produits différents munis chacun de fonctionnalités distinctes (un produit « enceinte simple », un produit « enceinte connectée », un produit avec batterie, etc.). Cette solution présente cependant un coût important car la fabrication de chaque produit nécessite une ligne de production distincte. Par ailleurs, cette solution rend impossible l'extension des usages sur un produit qui ne comporte pas les fonctionnalités optionnelles (par exemple l'ensemble de microphones ou la batterie).

Le document US 2016/269812 A1 dévoile un équipement de restitution audio modulaire connu, qui comporte un module principal pouvant fonctionner individuellement ou bien en étant assemblé avec un ou des modules additionnels.

### OBJET DE L'INVENTION

L'invention a pour objet un équipement de restitution audio adapté aux souhaits d'une grande majorité d'utilisateurs et peu coûteux à fabriquer.

### RESUME DE L'INVENTION

En vue de la réalisation de ce but, on propose un équipement de restitution audio modulaire comportant un module principal agencé pour fonctionner individuellement ou bien en étant assemblé avec un ou des modules additionnels comprenant un premier module additionnel comportant au moins un microphone, le module principal comportant :
- des composants de restitution audio comprenant un haut-parleur principal ;
- des composants de communication principaux agencés pour mettre en œuvre au moins une communication sans fil ;
- des composants d'alimentation agencés pour acquérir une alimentation principale provenant du secteur et pour alimenter l'équipement à partir de l'alimentation principale ;
- des moyens d'assemblage principaux agencés pour assembler le module principal avec le ou les modules additionnels ;
- un composant de traitement agencé pour détecter si le module principal est assemblé avec le premier module additionnel et, si c'est le cas, pour activer au moins une fonction additionnelle mise en œuvre par l'équipement et utilisant le ou les microphones ;

le premier module additionnel comportant de plus une batterie agencée pour alimenter l'équipement lorsque celui-ci n'est pas relié au secteur et que le module principal et le premier module additionnel sont assemblés,
le premier module additionnel comprenant de plus des premiers composants de communication agencés pour communiquer avec les composants de communication principaux du module principal via la communication sans fil, le module principal étant agencé pour, lorsque le module principal et le premier module additionnel ne sont pas assemblés, recevoir via la communication sans fil des signaux audios produits par le ou les microphones du premier module additionnel pour mettre en œuvre la ou les fonctions additionnelles.

Le module principal est donc le module de base des différentes versions de l'équipement de restitution audio modulaire selon l'invention, qui est par exemple une enceinte.

L'utilisateur qui souhaite posséder un équipement sans microphone ne se procure donc pas le premier module additionnel, alors que l'utilisateur qui souhaite mettre en œuvre un procédé de reconnaissance vocale se procure ledit premier module additionnel.

Les moyens d'assemblage principaux peuvent éventuellement permettre de positionner au choix le premier module additionnel dans une position supérieure au-dessus du module principal ou dans une position inférieure au-dessous du module principal, de sorte que l'utilisateur peut adapter l'équipement à sa position basse (sur une table) ou haute (sur une étagère) pour optimiser la capture réalisée par les microphones.

Le premier module additionnel comporte une batterie, éventuellement détachable des microphones, de sorte que l'utilisateur peut configurer son enceinte pour un usage sédentaire ou pour un usage nomade.

L'équipement selon l'invention permet donc de satisfaire les souhaits d'une grande majorité d'utilisateurs.

Toutes ces différentes configurations ont en commun un même module de base, qui est le module principal, ce qui réduit nettement les coûts de conception mais aussi de fabrication de l'équipement. Un nombre relativement restreint de modules additionnels permet de répondre aux attentes d'un très grand nombre d'utilisateurs, ce qui améliore l'attractivité de l'équipement et réduit à nouveau son coût.

On propose aussi un équipement tel que précédemment décrit, la batterie étant agencée pour alimenter le premier module additionnel lorsque celui-ci n'est pas relié au secteur et n'est pas assemblé avec le module principal.

On propose aussi un équipement tel que précédemment décrit, le premier module additionnel comportant une première unité comprenant le ou les microphones et une deuxième unité comprenant la batterie, la première unité et la deuxième unité étant détachables et pouvant chacune être assemblée individuellement avec le module principal.

On propose aussi un équipement tel que précédemment décrit, le composant de traitement étant agencé pour détecter si le module principal est relié ou non au secteur, et pour adapter un profil d'alimentation de l'équipement en fonction du résultat de cette détection.

On propose aussi un équipement tel que précédemment décrit, dans lequel les moyens d'assemblage principaux sont agencés pour permettre de positionner au choix le premier module additionnel dans une position supérieure au-dessus du module principal ou dans une position inférieure au-dessous du module principal.

On propose aussi un équipement tel que précédemment décrit, dans lequel l'une des position supérieure ou position inférieure est une position d'occultation dans laquelle le ou les microphones du premier module additionnel sont occultés.

On propose aussi un équipement tel que précédemment décrit, les moyens d'assemblage principaux comprenant une lèvre qui s'étend sur un pourtour du module principal, le premier module additionnel comportant un épaulement définissant un décaissement sur un pourtour du premier module additionnel, le module principal et le premier module additionnel étant agencés de sorte que, lorsque le module principal et le premier module additionnel sont assemblés selon la position d'occultation, la lèvre est positionnée dans le décaissement et occulte le ou les microphones qui sont alors isolés acoustiquement de l'extérieur.

On propose aussi un équipement tel que précédemment décrit, dans lequel des broches, agencées pour mettre en œuvre une liaison électrique entre le module principal et le premier module additionnel, s'étendent depuis une surface interne de la lèvre.

On propose aussi un équipement tel que précédemment décrit, dans lequel les modules additionnels comportent un deuxième module additionnel comprenant un ou des haut-parleurs additionnels.

On propose aussi un équipement tel que précédemment décrit, dans lequel le ou les haut-parleurs principaux comprennent un haut-parleur des mediums et/ou un haut-parleur des aigus et dans lequel le ou les haut-parleurs additionnels comprennent un haut-parleur des graves.

On propose aussi un équipement tel que précédemment décrit, le composant de traitement étant agencé pour détecter si le module principal est assemblé ou non avec le deuxième module additionnel et pour adapter un profil audio appliqué par l'équipement en fonction du résultat de cette détection.

On propose aussi un équipement tel que précédemment décrit, l'équipement étant une enceinte.

On propose aussi un procédé de gestion, mis en œuvre dans un équipement selon tel que précédemment décrit et comprenant les étapes :
- de détecter si le module principal est assemblé avec le premier module additionnel ;
- si c'est le cas, d'activer la ou les fonctions additionnelles mises en œuvre par l'équipement et utilisant le ou les microphones.

On propose de plus un procédé de gestion tel que précédemment décrit, comprenant en outre les étapes, si le module principal n'est pas assemblé avec le premier module additionnel :
- d'activer la communication sans fil pour tenter de détecter le premier module additionnel ;
- si le premier module additionnel est détecté, de connecter le module principal avec le premier module additionnel et d'activer la ou les fonctions additionnelles mises en œuvre par l'équipement et utilisant le ou les microphones.

On propose de plus un procédé de gestion tel que précédemment décrit, comprenant en outre les étapes :
- de détecter si le module principal est assemblé ou non avec un deuxième module additionnel comprenant un haut-parleur additionnel ;
- d'adapter un profil audio appliqué par l'équipement en fonction du résultat de cette détection.

On propose de plus un procédé de gestion tel que précédemment décrit, comprenant en outre les étapes :
- de détecter si le module principal est relié ou non au secteur pour son alimentation ;
- d'adapter un profil d'alimentation de l'équipement en fonction du résultat de cette détection.

On propose aussi un programme d'ordinateur comprenant des instructions qui conduisent le composant de traitement du module principal de l'équipement tel que précédemment décrit à exécuter les étapes :
- de détecter si le module principal est relié ou non au secteur pour son alimentation ;
- de détecter si le module principal est assemblé ou non avec le premier module additionnel;
- si le module principal n'est pas relié au secteur, d'activer un profil d'alimentation de l'équipement adapté à la présence de la batterie ;
- sinon, d'activer un profil d'alimentations adapté à l'alimentation via le secteur ;
- si le module principal est assemblé avec le premier module additionnel, d'activer la ou les fonctions additionnelles mises en œuvre par l'équipement et utilisant le ou les microphones ;
- si le module principal n'est pas assemblé avec le premier module additionnel :
   - d'activer la communication sans fil pour tenter de détecter le premier module additionnel ;
   - si le premier module additionnel est détecté, de connecter le module principal avec le premier module additionnel et d'activer la ou les fonctions additionnelles mises en œuvre par l'équipement et utilisant le ou les microphones. On propose aussi un support d'enregistrement lisible par ordinateur, sur lequel est enregistré le programme d'ordinateur tel que précédemment décrit.

L'invention sera mieux comprise à la lumière de la description qui suit d'un mode de mise en œuvre particulier non limitatif de l'invention.

### BREVE DESCRIPTION DES DESSINS

Il sera fait référence aux dessins annexés parmi lesquels :
[Fig. 1] la figure 1 représente un module principal et un premier module additionnel selon un premier mode de réalisation d'une enceinte connectée qui n'est pas assemblée ;
[Fig. 2] la figure 2 représente l'enceinte connectée assemblée, le module principal étant positionné au-dessus puis au-dessous du premier module additionnel ;
[Fig. 3] la figure 3 représente une liaison *Bluetooth* entre le module principal et le premier module additionnel lorsque ceux-ci ne sont pas assemblés ;
[Fig. 4] la figure 4 représente l'enceinte connectée assemblée, le module principal étant positionné au-dessous puis au-dessus d'un premier module additionnel selon un deuxième mode de réalisation ;
[Fig. 5] la figure 5 représente l'enceinte connectée non assemblée, le module principal étant positionné au-dessus d'un premier module additionnel selon un troisième mode de réalisation ;
[Fig. 6] la figure 6 représente un module principal et un deuxième module additionnel d'une enceinte qui n'est pas assemblée ;
[Fig. 7] la figure 7 représente l'enceinte assemblée, le module principal étant tout d'abord positionné au-dessus du deuxième module additionnel qui lui-même est positionné au-dessus du premier module additionnel, puis le premier module additionnel étant positionné au-dessus du module principal qui lui-même est positionné au-dessus du deuxième module additionnel ;
[Fig. 8] la figure 8 est un graphique comprenant une courbe de réponse en fréquence d'une enceinte comprenant uniquement le module principal ;
[Fig. 9] la figure 9 est un graphique comprenant une courbe de réponse en fréquence du module principal et du deuxième module additionnel lorsqu'ils sont utilisés conjointement ; [Fig. 10] la figure 10 représente différentes configurations possibles de l'enceinte ;
[Fig. 11] la figure 11 représente l'enceinte connectée non assemblée, le module principal étant positionné au-dessous du premier module additionnel ;
[Fig. 12] la figure 12 est une vue de dessus de l'un des modules ;
[Fig. 13] la figure 13 représente des étapes du procédé de gestion selon l'invention.

### DESCRIPTION DETAILLEE DE L'INVENTION

En référence à la figure 1, l'équipement de restitution audio modulaire selon l'invention est ici une enceinte. L'enceinte comprend tout d'abord un module principal 1.

Le module principal 1 est en lui-même un équipement distinct, qui peut fonctionner individuellement ou bien en étant assemblé avec un ou des modules additionnels.

Le module principal 1 présente ici une forme cylindrique, bien que d'autres formes soient possibles, telles que par exemple un prisme droit.

Le module principal 1 comporte tout d'abord des composants de restitution audio. Les composants de restitution audio comprennent au moins un haut-parleur principal, en l'occurrence une pluralité de haut-parleurs principaux 2, et des composants électroniques 3 agencés pour traiter et transmettre des signaux audio émis aux haut-parleurs principaux 2 qui les restituent en générant des signaux sonores.

Les haut-parleurs principaux 2 comprennent ici au moins un haut-parleur des aigus et au moins un haut-parleur des mediums.

Par haut-parleur des mediums, il est entendu un haut-parleur agencé pour restituer des sons de fréquence intermédiaires, c'est-à-dire des sons dont la ou les fréquences se situent entre les basses fréquences et les hautes fréquences (c'est-à-dire entre les sons graves et les sons aigus).

Par haut-parleur des aigus, il est entendu un haut-parleur agencé pour restituer des sons hautes fréquences. Un haut-parleur des aigus peut être également appelé par le mot anglais *tweeter.*

Les composants électroniques 3 comprennent notamment des amplificateurs. Les composants électroniques 3 forment plusieurs voies audio reliées chacune à un ou plusieurs haut-parleurs principaux 2.

Le module principal 1 comporte de plus des composants de communication principaux 4 agencés pour mettre en œuvre au moins une communication sans fil. Ici, les composants de communication principaux 4 peuvent communiquer via la technologie Wi-Fi et via des liaisons *Bluetooth.*

Le module principal 1 comporte de plus des composants d'alimentation 5 agencés pour acquérir une alimentation provenant du secteur. Les composants d'alimentation 5 peuvent être connectés directement au secteur via un câble. Le module principal 1 peut aussi acquérir l'alimentation provenant du secteur en étant monté sur un socle lui-même relié au secteur via un câble.

Le module principal 1 comporte aussi une interface d'interaction 6 comprenant des boutons et/ou ou des surfaces sensibles permettant l'interaction et/ou le contrôle physique du module principal 1 et de l'enceinte. Ici, l'interface d'interaction 6 comprend uniquement les boutons *play*/pause, mais elle pourrait comprendre d'autres boutons ou surfaces sensibles, par exemple des boutons *prev*/*next.*

Le module principal 1 comporte en outre des moyens d'assemblage principaux agencés pour assembler le module principal 1 avec un ou des modules additionnels. Il est donc possible de solidariser un ou des modules additionnels avec le module principal 1 pour améliorer l'enceinte qui peut alors réaliser des fonctionnalités supplémentaires.

Le module principal 1 comporte de plus un composant de traitement 7 qui est adapté à exécuter des instructions d'un programme pour mettre en œuvre le procédé de gestion qui sera décrit plus bas. Le programme est stocké dans un module de mémoire 8 comprenant une ou des mémoires de différent type (volatile, non volatile) et relié ou intégré dans le composant de traitement 7. Le composant de traitement 7 est par exemple un processeur, un microcontrôleur, un DSP (pour *Digital Signal Processor,* que l'on peut traduire par «processeur de signal numérique »), ou bien un circuit logique programmable tel qu'un FPGA (pour *Field Programmable Gate Arrays*) ou un ASIC (pour *Application Specific Integrated Circuit*)*.*

Le composant de traitement 7 détecte que le module principal 1 est connecté à un ou des modules additionnels et, si c'est le cas, active les fonctionnalités supplémentaires associées auxdits modules additionnels. Par « détecte », on entend que le composant de traitement 7 détecte lui-même directement la connexion ou la déconnexion, ou bien qu'il acquiert des signaux de détection lui permettant de déterminer s'il y a connexion ou déconnexion.

Le module principal 1 peut donc être utilisé seul, auquel cas il agit comme une enceinte Wi-Fi/*Bluetooth.* Le module principal 1 peut aussi être assemblé avec un ou des modules additionnels.

Parmi ces modules additionnels, on trouve un premier module additionnel 10. Un premier module additionnel selon un premier mode de réalisation 10a est visible sur la figure 1.

Le premier module additionnel 10a présente lui aussi ici une forme cylindrique, de même rayon que celui du module principal 1.

Le premier module additionnel 10a comporte tout d'abord des premiers moyens d'assemblage, complémentaires des moyens d'assemblage principaux, pour assembler le premier module additionnel 10a au module principal 1.

Le premier module additionnel 10a comporte de plus une première unité 11 comprenant au moins un microphone, en l'occurrence une pluralité de microphones 12. Les microphones 12 sont positionnés sur le pourtour du premier module additionnel 10a (c'est-à-dire sur la surface latérale externe du cylindre). Plus précisément, les orifices qui permettent de mettre en communication les parties sensibles des microphones 12 et l'extérieur débouchent au niveau du pourtour du premier module additionnel 10a.

La première unité 11 comprend de plus des composants électroniques 13 agencés pour acquérir et traiter des signaux audio reçus produits par les microphones 12 lorsque ceux-ci capturent des signaux sonores.

Les composants électroniques 13 comprennent notamment un ou des convertisseurs analogiques numériques qui transforment les signaux analogiques produits par les microphones 12 en signaux numériques.

La première unité 11 comprend aussi des premiers composants de communication 14 qui mettent en œuvre au moins une communication sans fil, ici une liaison *Bluetooth.*

Le premier module additionnel 10a comporte aussi une deuxième unité 16 comprenant une batterie. Selon l'invention, la batterie peut alimenter l'enceinte lorsque le module principal 1 et le premier module additionnel 10a sont assemblés, et que le module principal 1 n'est pas relié au secteur.

Lorsque le module principal 1 et le premier module additionnel 10a sont assemblés, le module principal 1 et le premier module additionnel 10a sont emboités pour former une enceinte connectée monobloc. L'enceinte peut alors mettre en œuvre les fonctions additionnelles réalisables sur une enceinte connectée et requérant la présence de microphones. Les fonctions additionnelles comprennent ici un procédé de reconnaissance vocale et une fonction de téléphonie mains libres.

On note que le premier module additionnel 10a pourrait éventuellement être utilisé seul, en tant que microphone *Bluetooth* A2DP à associer à un appareil *Bluetooth* (ordinateur, smartphone, tablette, etc.).

On note aussi que la batterie peut être prévue uniquement pour alimenter le premier module additionnel 10a lorsque celui-ci n'est pas assemblé avec le module principal 1 et n'est donc pas relié au secteur.

En référence à la figure 2, les moyens d'assemblage principaux permettent de positionner au choix le premier module additionnel 10a dans une position inférieure au-dessous du module principal 1 (à gauche de la figure 2) ou dans une position supérieure au-dessus du module principal 1 (à droite de la figure 2).

Ainsi, le premier module additionnel 10a et donc les microphones 12 peuvent être positionnés dans une position idéale en fonction de l'endroit où est placée l'enceinte. Si l'enceinte est placée en position haute par rapport à l'utilisateur, par exemple sur un meuble haut tel qu'une étagère, l'utilisateur positionnera le premier module additionnel 10a dans la position inférieure. Si l'enceinte est placée en position basse par rapport à l'utilisateur, par exemple au sol ou sur un meuble bas tel qu'une table ou un buffet, l'utilisateur positionnera le premier module additionnel 10a dans la position inférieure.

On note que la position des microphones 12 sur le pourtour de la première unité 11 permet ici ces deux positions de capture audio (haute et basse).

La présence de la batterie et des premiers composants de communication 14 permettent de déplacer aisément le premier module additionnel 10a selon la convenance de l'utilisateur, afin de profiter au mieux des fonctionnalités de l'assistant vocal.

Le module principal 1 et le premier module additionnel 10a peuvent ainsi être connectés et coopérer sans pour autant être assemblés.

Ainsi, en référence à la figure 3, lorsque le module principal 1 et le premier module additionnel 10a ne sont pas assemblés, le module principal 1 peut recevoir des signaux audio reçus produits par les microphones 12 de la première unité 11 du premier module additionnel 10a pour mettre en œuvre les fonctions additionnelles utilisant les microphones 12. Le premier module additionnel 10a est donc déporté, et le module principal 1 et le premier module additionnel 10a utilisent une liaison *Bluetooth* 18 pour communiquer.

Le module principal 1 peut ainsi être placé en position semi-fixe par exemple sur une étagère, alors que le premier module additionnel 10a peut être positionné au plus près de l'utilisateur, par exemple sur une table, un plan de travail de cuisine, un bureau, etc. On améliore ainsi la captation vocale en environnement comportant du bruit, ou lorsque le module principal 10a n'est pas à proximité directe (mais peut tout de même être entendu depuis la position de l'utilisateur).

Le premier module additionnel 10a peut aussi par exemple être posé sur une table avec des participants autour, pour des fonctions de type conférence.

Lorsque le module principal 1 et le premier module additionnel 10a sont assemblés, il est possible de rendre les microphones 12 occultables afin de répondre au souhait de certains utilisateurs.

L'une des position supérieure ou position inférieure du premier module additionnel 10a est une position d'occultation dans laquelle les microphones 12 sont occultés et donc isolés acoustiquement de l'extérieur, de sorte qu'ils ne peuvent pas capturer de signaux sonores provenant de l'extérieur.

On note que la liaison entre le module principal 1 et le premier module additionnel 10a est de préférence réalisée via *Bluetooth* (par exemple par le protocole A2DP), mais peut aussi être réalisée en Wi-Fi. La liaison *Bluetooth,* de par l'utilisation d'un protocole audio standard, présente l'avantage de pouvoir éventuellement utiliser le premier module additionnel 10a en tant que microphone associé à un autre appareil (tel qu'un PC), ou un autre module microphone associé au module principal 1.

En référence à la figure 4, les microphones 12 du premier module additionnel selon un deuxième mode de réalisation 10b sont ici positionnés sur une face supérieure du premier module additionnel 10b.

La position d'occultation du premier module additionnel 10b est donc ici la position inférieure.

Lorsque le premier module additionnel 10b est positionné dans la position supérieure (à gauche sur la figure 4), les orifices des microphones 12 débouchent vers l'extérieur et les microphones 12 capturent les signaux sonores provenant de l'extérieur. Par contre, lorsque le premier module additionnel 10b est positionné dans la position inférieure (à droite sur la figure 4), les microphones 12 sont occultés et isolés acoustiquement de l'extérieur.

Cette conception permet d'utiliser les microphones 12 (et donc de mettre en œuvre les fonctions additionnelles utilisant les microphones 12) lorsque le module principal 1 et le premier module additionnel 10b sont assemblés, mais aussi lorsque le premier module additionnel 10b est déporté.

L'utilisateur peut également, s'il souhaite occulter les microphones 12, continuer à bénéficier des fonctions « nomades » de l'enceinte, la batterie étant toujours présente.

En référence à la figure 5, les microphones 12 d'un premier module additionnel selon un troisième mode de réalisation 10c sont à nouveau positionnés sur le pourtour du premier module additionnel 10c.

On voit que les moyens d'assemblage principaux du module principal 1 comprennent une lèvre 20 qui s'étend sur le pourtour inférieur du module principal 1, et un épaulement définissant un décaissement 21 au niveau du pourtour supérieur du module principal 1.

Le premier module additionnel 10c comporte quant à lui des premiers moyens d'assemblage comprenant eux aussi une lèvre 22 qui s'étend sur le pourtour inférieur du premier module additionnel 10c, et un épaulement définissant un décaissement 23 au niveau du pourtour supérieur du premier module additionnel 10c.

Lorsque le module principal 1 et le premier module additionnel 10c sont assemblés selon la position d'occultation, c'est-à-dire lorsque le premier module additionnel 10c se trouve dans la position inférieure, la lèvre 20 du module principal 1 est positionnée dans le décaissement 23 et occulte les microphone 12 qui sont alors isolés acoustiquement de l'extérieur.

En référence à la figure 6, les modules additionnels comportent aussi un deuxième module additionnel 25 comprenant un deuxième haut-parleur 26. Le deuxième haut-parleur 26 est un haut-parleur des graves.

Par haut-parleur des graves, il est entendu un haut-parleur agencé pour restituer des sons basses fréquences. Un haut-parleur des graves peut être également appelé par les mot anglais *boomer* ou *woofer.*

Le deuxième module additionnel 25 présente lui aussi ici une forme cylindrique, de même rayon que celui du module principal 1.

Ainsi, la qualité sonore basique restituée par l'enceinte peut être améliorée par l'ajout d'un haut-parleur des graves optionnel.

L'enceinte peut ainsi être assemblée conformément à la figure 7.

Lorsque l'enceinte doit être positionnée dans une position haute, sur une étagère par exemple, le module principal 1 se trouve dans la position supérieure, le premier module additionnel 10 se trouve dans la position inférieure, et le deuxième module additionnel 25 se trouve entre le module principal 1 et le premier module additionnel 10. Au contraire, lorsque l'enceinte doit être positionnée dans une position basse, sur une table par exemple, le premier module additionnel 10 se trouve dans la position supérieure, le deuxième module additionnel 25 se trouve dans la position inférieure, et le module principal 1 se trouve entre le premier module additionnel 10 et le deuxième module additionnel 25.

Avantageusement, on prévoit que l'enceinte est capable d'appliquer des profils audios différents en fonction de la présence ou non du deuxième module additionnel 25 (et donc du haut-parleur des graves 26).

Le composant de traitement 7 du module principal 1 détecte que le module principal 1 est assemblé ou non avec le deuxième module additionnel 25, et adapte le profil audio de l'enceinte (et notamment du module principal 1) en fonction du résultat de la détection.

Par exemple, la réponse en fréquence du module principal 1 pourra être réduite lorsque le deuxième module additionnel 25 est présent, afin de profiter, sur la gamme de fréquences reproductible à la fois par le module principal 1 et par le deuxième module additionnel 25, de la restitution audio de meilleure qualité qui est proposée par le deuxième module additionnel 25.

Ainsi, on voit sur la figure 8 la courbe 27 de la réponse en fréquence de l'enceinte lorsque le deuxième module additionnel 25 n'est pas présent (c'est-à-dire la réponse en fréquence du module principal 1).

On voit sur la figure 9 la courbe 28 de la réponse en fréquence du module principal 1 et la courbe 29 de la réponse en fréquence du deuxième module additionnel 25 lorsque le module principal 1 et le deuxième module additionnel 25 sont assemblés. La réponse en fréquence du module principal 1 est réduite dans les graves.

Avantageusement, la première unité 11 du premier module additionnel 10 (comprenant les microphones 12) et la deuxième unité 16 du premier module additionnel 10 (comprenant la batterie) sont détachables et peuvent chacune être assemblée individuellement avec le module principal 1.

Les combinaisons de la figure 10 deviennent ainsi possibles.

Comme la première unité 11 et la deuxième unité 16 du premier module additionnel 10 sont détachables, la première unité 11 peut être assemblée avec le module principal 1 (sans la deuxième unité 16) pour obtenir une enceinte connectée 30 capable de mettre en œuvre les fonctions additionnelles requérant les microphones 12.

La deuxième unité 16 peut elle aussi être assemblée avec le module principal 1 (sans la première unité 11) pour obtenir une enceinte nomade 31.

La première unité 11 et la deuxième unité 16 peuvent aussi être détachées et assemblées toutes deux avec le module principal 1 pour obtenir une enceinte connectée nomade 32. Il est aussi possible d'utiliser deux deuxièmes unités 16, c'est-à-dire deux batteries, pour obtenir une enceinte connectée nomade 33 ayant une autonomie doublée.

On peut de la sorte éviter le coût de la batterie lorsque l'enceinte est systématiquement utilisée en configuration « sédentaire » (reliée au secteur), ou au contraire améliorer l'autonomie de l'enceinte en configuration « nomade » en utilisant une ou plusieurs batteries.

On s'intéresse maintenant aux différentes liaisons entre les modules lorsque ceux-ci sont assemblés.

On se réfère à la figure 11.

La liaison électrique entre le module principal 1 et le premier module additionnel 10 permet un transfert d'alimentation et un transfert de données.

Le transfert d'alimentation consiste soit à transférer depuis le module principal 1 vers le premier module additionnel 10 un premier courant d'alimentation sous une première tension d'alimentation (produite par le secteur) lorsque le module principal 1 est relié au secteur, soit à transférer depuis le premier module additionnel 10 vers le module principal 1 un deuxième courant d'alimentation sous une deuxième tension d'alimentation (produite par la batterie) lorsque le module principal 1 n'est pas relié au secteur.

Le transfert de données consiste à transférer diverses données entre le module principal 1 et le premier module additionnel 10 et, en particulier, des signaux audio reçus produits par les microphones 12 du premier module additionnel 10 à destination du module principal 1.

La liaison électrique peut être réalisée de différentes manières.

Il est possible d'utiliser des connecteurs à ressort, de type connecteurs *Pogo.* Dans ce cas, les broches à ressort 35 (broches *Pogo*) sont par exemple placées sur le dessus de chaque module, et les surfaces de contact « plates » correspondantes sont placées sur le dessous de chaque module.

La configuration inverse (surfaces de contact sur le dessus, et broches à ressort sur le dessous) est bien sûr possible. La configuration inverse améliore l'esthétique de l'enceinte.

D'autres solutions sont envisageables, comme par exemple l'emploi de connecteurs souples s'insérant dans des prises situées à l'arrière des modules. Cela pourrait par exemple être des connecteurs de type USB-C, permettant de transporter à la fois l'alimentation et les données.

Il est aussi possible de munir chaque module d'un ou de plusieurs enroulements pour mettre en œuvre des couplages inductifs permettant de transférer de la puissance et des données entre les modules. Les enroulements peuvent être réalisés par des pistes sur circuit imprimé à haute fréquence et par des bobines à basse fréquence.

Bien sûr, ce qui vient d'être dit est valable pour la liaison électrique entre chaque module.

La liaison mécanique des différents modules est réalisée par emboitage. On parlera dans ce qui suit de « module inférieur » et de « module supérieur » pour désigner deux modules assemblés l'un avec l'autre et l'un au-dessus de l'autre.

Comme on l'a vu, un épaulement définissant un décaissement 21, 23 est ici présent sur le pourtour supérieur de chaque module 1, 10. Une lèvre 20, 22 est présente sur le pourtour inférieur de chaque module 1, 10. Lorsque les deux modules sont emboités, la lèvre du module supérieur est positionnée dans le décaissement du module inférieur.

Avantageusement, chaque lèvre est réalisée dans un matériau compressible, par exemple en caoutchouc. La lèvre permet ainsi d'assurer :
- le bon centrage des modules lorsqu'ils sont empilés ;
- l'amortissement des potentielles vibrations entre les modules (du fait des haut-parleurs) ;
- la stabilité/immobilité sur la surface sur laquelle est posée l'ensemble ;
- l'étanchéité acoustique (si nécessaire) entre les modules (et notamment l'occultation des microphones 12, comme cela a été vu plus tôt).

Ainsi, le module supérieur peut être le module principal 1 et le module inférieur le premier module additionnel (voir figure 5). Dans ce cas, lorsque le module principal 1 et le premier module additionnel 10 sont assemblés selon la position d'occultation, la lèvre 20 du module principal 1 est positionnée dans le décaissement 23 du premier module additionnel 10 et occulte les microphones 12 qui sont alors isolés acoustiquement de l'extérieur.

Un repère visuel d'alignement 36 est présent sur chaque module, pour aider l'utilisateur à positionner les modules. Un système d'aimants (situés sur le dessus et le dessous des modules) peut aider à obtenir l'alignement correct. Un système d'emboitage avec verrouillage mécanique peut également être utilisé.

De nombreuses autres solutions mécaniques sont possibles. Par exemple, l'aménagement visible sur la figure 12 peut être utilisé. Cet aménagement permet d'améliorer à la fois le positionnement, l'emboitage, et l'esthétique de l'enceinte.

Une zone plate 38 est formée sur une partie arrière d'un module inférieur, dans le pourtour du décaissement. Le module en question est l'un quelconque des modules précédemment présentés (par exemple le premier module additionnel 10).

La lèvre du module supérieur (par exemple le module principal 1) comprend aussi une zone plate complémentaire. Les zones plates permettent de garantir le bon positionnement et la bonne orientation relative des modules sans avoir besoin de recourir à des aimants.

On note que les broches *Pogo* 39 peuvent être positionnées dans la zone plate 38 et s'étendre verticalement depuis ladite zone plate 38. Les broches *Pogo* 39 ne sont donc pas situées sur la face supérieure de l'enceinte ce qui améliore son esthétique.

Sur la figure 12, les broches *Pogo* 39 sont positionnées sur une partie supérieure du module inférieur, et donc les surfaces de contact correspondantes sont positionnées sur une partie inférieure du module supérieur, en l'occurrence sur une surface interne de la lèvre. La configuration inverse est possible (broches rétractables sur la partie supérieure des modules et surfaces de contact sur la partie inférieure des modules), auquel cas les broches rétractables s'étendent depuis la surface interne de la lèvre du module supérieur et ne sont même pas visibles sur l'arrière de l'enceinte, ce qui améliore son esthétique.

On s'intéresse maintenant à la gestion des différents états de l'enceinte, qui dépendent des modules additionnels assemblés avec le module principal 1.

C'est le composant de traitement 7 du module principal 1 qui gère ces différents états. Il est pertinent de mettre en œuvre le procédé de gestion dans le module principal 1, car c'est le seul module nécessaire au fonctionnement de l'enceinte, les modules additionnels étant optionnels.

Le procédé de gestion permet d'utiliser des profils audio différents en fonction de l'utilisation ou non du deuxième module additionnel 25 (et donc du haut-parleur des graves 26).

Le procédé de gestion permet aussi d'utiliser des profils d'alimentation différents en fonction de la connexion ou non de l'enceinte au secteur, et en fonction de la présence ou de l'absence de la batterie.

Le procédé de gestion permet aussi d'activer les fonctions additionnelles utilisant les microphones 12 si ceux-ci sont présents.

On décrit maintenant plus en détail, en référence à la figure 13, le procédé de gestion mis en œuvre par le composant de traitement 7.

Le procédé de gestion débute par une étape d'initialisation E0.

Le composant de traitement 7 détecte alors si le module principal 1 est assemblé ou non avec le deuxième module additionnel 25, afin de déterminer le profil d'égalisation audio à adopter (étape E1).

Bien sûr, dans le cas où le deuxième module 25 n'est pas prévu par le fabricant (et donc n'est pas fabriqué), cette première étape de détection E1 n'est pas effectuée.

La détection du deuxième module additionnel 25 peut s'effectuer de différentes manières.

Par exemple, la détection du deuxième module additionnel 25 peut consister à détecter si des données circulent sur les broches dédiées au transfert de données de la liaison électrique. Il sera dans ce cas avantageux d'utiliser un bus de communication (par exemple USB ou I2C), afin de permettre la découverte et l'identification des modules.

La détection peut aussi consister à mesurer l'impédance au niveau de broches sur lesquelles circulent un signal audio analogique à destination du haut-parleur des graves 26 du deuxième module additionnel 25. La vérification de l'impédance de cette liaison permet d'effectuer la détection de la présence du deuxième module additionnel 25, sans que cela implique que le deuxième module additionnel 25 soit en mesure de communiquer sur un bus numérique. On réduit de la sorte le coût du deuxième module additionnel 25.

Le composant de traitement 7 adapte alors le profil audio appliqué par l'enceinte en fonction du résultat de cette détection.

Si le composant de traitement 7 ne détecte pas la présence du deuxième module additionnel 25, le composant de traitement 7 active le profil audio adapté à l'absence d'un haut-parleur des graves (étape E2). Sinon, le composant de traitement 7 active le profil audio adapté à la présence du haut-parleur des graves 26 (étape E3).

Les étapes E1 à E3 concernent donc la gestion du deuxième module additionnel 25 (et donc du haut-parleur des graves 26).

Puis, à l'étape E4, le composant de traitement 7 détecte si le module principal 1 est relié ou non au secteur pour son alimentation. Optionnellement, le composant de traitement 7 détecte aussi si le module principal 1 est assemblé ou non avec le premier module additionnel 10 (ou au moins avec la deuxième unité 16 du premier module additionnel 10), pour détecter si la batterie est bien présente.

Le composant de traitement 7 adapte alors le profil d'alimentation de l'enceinte en fonction du résultat de cette détection.

Si le composant de traitement 7 détecte que le module principal 1 n'est pas relié au secteur, le composant de traitement 7 active le profil d'alimentation adapté à la présence de la batterie (étape E5). Sinon, le composant de traitement 7 active le profil d'alimentations adapté à l'alimentation via le secteur (étape E6).

Le profil d'alimentation adapté à la présence de la batterie comprend la mise en œuvre de certains ajustements consistant par exemple à limiter la puissance acoustique, à diminuer le délai avant mise en veille/extinction de l'enceinte, à activer des fonctions avancées d'économie d'énergie Wi-Fi, etc.

Dans le cas où l'enceinte est reliée au secteur, mais que la batterie est présente, le composant de traitement 7 active également la recharge de la batterie.

Les étapes E4 à E6 concernent donc la gestion de l'alimentation.

On note que les étapes E1 à E3 et E4 à E6 pourraient parfaitement être inversées.

Le composant de traitement 7 détecte ensuite si le module principal 1 est assemblé avec le premier module additionnel 10 (ou au moins avec la première unité 11 du premier module additionnel 10) : étape E7.

Si c'est le cas, cela signifie que les microphones 12 sont présents localement. Le composant de traitement 7 active donc les fonctions additionnelles utilisant les microphones 12 (étape E8). L'activation se fait selon le paramétrage de l'enceinte ou selon des paramètres utilisateur.

La détection du premier module additionnel 10 (ou de la première unité 11) peut s'effectuer de différentes manières.

Par exemple, la détection du premier module additionnel 10 peut consister à détecter si des données circulent sur les broches dédiées au transfert de données de la liaison électrique. Il sera dans ce cas avantageux d'utiliser un bus de communication (par exemple USB ou I2C), afin de permettre la découverte et l'identification des modules.

Si les microphones 12 ne sont pas localement présents, le composant de traitement 7 du module principal 1 active la liaison *Bluetooth* pour tenter de détecter le premier module additionnel 10 : étape E9.

Le composant de traitement 7 vérifie que le module principal 1 a détecté le premier module additionnel 10 (et donc la présence des microphones) : étape E10.

Si c'est le cas, le composant de traitement 7 connecte le module principal 1 avec le premier module additionnel 10 et active les fonctions additionnelles utilisant les microphones 12 (étape E8).

Si les microphones 12 ne sont pas détectés, la détection continue en tâche de fond pendant l'utilisation nominale de l'enceinte (le premier module additionnel 10 pouvant être allumé par la suite) : étape E11.

Les étapes E7 à E10 concernent donc la gestion des microphones.

On note qu'il est parfaitement possible que le module principal 1 communique avec les microphones via une liaison *Bluetooth* même si les microphones 12 sont localement présents. La liaison électrique entre le module principal 1 et le premier module additionnel 10 ne sert alors que pour l'alimentation, sans transfert de données. Dans ce cas, le test de « détection locale » des microphones de l'étape E7 n'est pas réalisé, et la détection des microphones 12 s'effectue au travers de la liaison *Bluetooth.*

Avantageusement, l'enceinte est conçue pour accepter et gérer l'insertion et le retrait à chaud des modules additionnels. Ainsi, pendant le fonctionnement nominal de l'enceinte, le composant de traitement 7 tente de détecter la connexion ou la déconnexion d'un module additionnel (étape E12). Si un changement de module est détecté, l'enceinte se reconfigure en fonction du changement de module. Les étapes de détection E1 à E10, qui ont été effectuées au démarrage du système, sont alors à nouveau réalisées, ainsi que les ajustements de paramètres/profils qui en découlent.

Dans le cas de l'insertion/retrait du deuxième module additionnel 25, la restitution audio se poursuit avec le profil d'égalisation approprié.

Dans le cas du débranchement de l'alimentation secteur, l'enceinte passe dans le profil d'alimentation « sur batterie ». Inversement, dans le cas du branchement de l'alimentation secteur, le produit passe dans le profil d'alimentation « secteur ».

Dans le cas de l'insertion/retrait (local) ou dans le cas de la connexion/déconnexion au travers de la liaison *Bluetooth* du premier module additionnel 10, les fonctions liées aux microphones 12 sont activées/désactivées.

Bien entendu, l'invention n'est pas limitée au mode de réalisation décrit mais englobe toute variante entrant dans le champ de l'invention telle que définie par les revendications.

L'équipement de restitution audio modulaire selon l'invention n'est pas nécessairement une enceinte, mais peut être tout équipement électronique intégrant un ou des haut-parleurs et un ou des microphones : passerelle résidentielle, boîtier décodeur, assistant vocal, etc.

On peut bien sûr prévoir des modules additionnels différents de ceux décrits ici. Le premier module additionnel pourrait par exemple comporter un haut-parleur des graves. Les modules additionnels pourraient mettre en œuvre d'autres fonctions supplémentaires : amélioration de la restitution audio, fonctions classiques des objets connectés, etc.

La communication entre les modules, lorsqu'ils ne sont pas assemblés, peut utiliser tout type de technologie (notamment radio ou optique).

## Revendications

1. Equipement de restitution audio modulaire comportant un module principal (1) et un ou des modules additionnels comprenant un premier module additionnel (10), le module principal étant agencé pour fonctionner individuellement ou bien en étant assemblé avec le ou les modules additionnels, le premier module additionnel (10) comportant au moins un microphone (12), le module principal comportant :
- des composants de restitution audio comprenant un haut-parleur principal (2) ;
- des composants de communication principaux (4) agencés pour mettre en œuvre au moins une communication sans fil ;
- des composants d'alimentation (5) agencés pour acquérir une alimentation principale provenant du secteur et pour alimenter l'équipement à partir de l'alimentation principale ;
- des moyens d'assemblage principaux agencés pour assembler le module principal avec le ou les modules additionnels ;
- un composant de traitement (7) agencé pour détecter si le module principal est assemblé avec le premier module additionnel et, si c'est le cas, pour activer au moins une fonction additionnelle mise en œuvre par l'équipement et utilisant le ou les microphones (12) ;
le premier module additionnel (10) comportant de plus une batterie agencée pour alimenter l'équipement lorsque celui-ci n'est pas relié au secteur et que le module principal et le premier module additionnel sont assemblés,
le premier module additionnel (10) comprenant de plus des premiers composants de communication (14) agencés pour communiquer avec les composants de communication principaux (4) du module principal (1) via la communication sans fil, le module principal (1) étant agencé pour, lorsque le module principal (1) et le premier module additionnel (10) ne sont pas assemblés, recevoir via la communication sans fil des signaux audios produits par le ou les microphones du premier module additionnel pour mettre en œuvre la ou les fonctions additionnelles.

2. Equipement selon la revendication 1, la batterie étant agencée pour alimenter le premier module additionnel lorsque celui-ci n'est pas relié au secteur et n'est pas assemblé avec le module principal.

3. Equipement selon l'une des revendications 1 ou 2, le premier module additionnel (10) comportant une première unité (11) comprenant le ou les microphones et une deuxième unité (16) comprenant la batterie, la première unité et la deuxième unité étant détachables et pouvant chacune être assemblée individuellement avec le module principal.

4. Equipement selon l'une des revendications précédentes, le composant de traitement (7) étant agencé pour détecter si le module principal est relié ou non au secteur, et pour adapter un profil d'alimentation de l'équipement en fonction du résultat de cette détection.

5. Equipement selon l'une des revendications précédentes, dans lequel les moyens d'assemblage principaux sont agencés pour permettre de positionner au choix le premier module additionnel (10) dans une position supérieure au-dessus du module principal (1) ou dans une position inférieure au-dessous du module principal (1).

6. Equipement selon la revendication 5, dans lequel l'une des position supérieure ou position inférieure est une position d'occultation dans laquelle le ou les microphones du premier module additionnel (10) sont occultés.

7. Equipement selon la revendication 6, les moyens d'assemblage principaux comprenant une lèvre (20) qui s'étend sur un pourtour du module principal (1), le premier module additionnel comportant un épaulement définissant un décaissement (23) sur un pourtour du premier module additionnel, le module principal et le premier module additionnel étant agencés de sorte que, lorsque le module principal et le premier module additionnel sont assemblés selon la position d'occultation, la lèvre est positionnée dans le décaissement et occulte le ou les microphones qui sont alors isolés acoustiquement de l'extérieur.

8. Equipement selon la revendication 7, dans lequel des broches, agencées pour mettre en œuvre une liaison électrique entre le module principal et le premier module additionnel, s'étendent depuis une surface interne de la lèvre.

9. Equipement selon l'une des revendications précédentes, dans lequel les modules additionnels comportent un deuxième module additionnel (25) comprenant un ou des haut-parleurs additionnels (26).

10. Equipement selon la revendication 9, dans lequel le ou les haut-parleurs principaux (2) comprennent un haut-parleur des mediums et/ou un haut-parleur des aigus et dans lequel le ou les haut-parleurs additionnels (26) comprennent un haut-parleur des graves.

11. Equipement selon la revendication 9, le composant de traitement (7) étant agencé pour détecter si le module principal est assemblé ou non avec le deuxième module additionnel et pour adapter un profil audio appliqué par l'équipement en fonction du résultat de cette détection.

12. Equipement selon l'une des revendications précédentes, l'équipement étant une enceinte.

13. Procédé de gestion, mis en œuvre dans un équipement selon l'une des revendications précédentes et comprenant les étapes :
- de détecter si le module principal (1) est assemblé avec le premier module additionnel (10) ;
- si c'est le cas, d'activer la ou les fonctions additionnelles mises en œuvre par l'équipement et utilisant le ou les microphones (12).

14. Procédé de gestion selon la revendication 13, comprenant en outre les étapes, si le module principal (1) n'est pas assemblé avec le premier module additionnel (10) :
- d'activer la communication sans fil pour tenter de détecter le premier module additionnel (10) ;
- si le premier module additionnel (10) est détecté, de connecter le module principal (1) avec le premier module additionnel (10) et d'activer la ou les fonctions additionnelles mises en œuvre par l'équipement et utilisant le ou les microphones (12).

15. Procédé de gestion selon la revendication 13, comprenant en outre les étapes :
- de détecter si le module principal est assemblé ou non avec un deuxième module additionnel comprenant un haut-parleur additionnel ;
- d'adapter un profil audio appliqué par l'équipement en fonction du résultat de cette détection.

16. Procédé de gestion selon la revendication 13, comprenant en outre les étapes :
- de détecter si le module principal est relié ou non au secteur pour son alimentation ;
- d'adapter un profil d'alimentation de l'équipement en fonction du résultat de cette détection.

17. Programme d'ordinateur comprenant des instructions qui conduisent le composant de traitement (7) du module principal (1) de l'équipement selon l'une des revendications 1 à 12 à exécuter les étapes :
- de détecter si le module principal (1) est relié ou non au secteur pour son alimentation ;
- de détecter si le module principal (1) est assemblé ou non avec le premier module additionnel (10) ;- si le module principal (1) n'est pas relié au secteur, d'activer un profil d'alimentation de l'équipement adapté à la présence de la batterie ;
- sinon, d'activer un profil d'alimentations adapté à l'alimentation via le secteur ;
- si le module principal (1) est assemblé avec le premier module additionnel (10), d'activer la ou les fonctions additionnelles mises en œuvre par l'équipement et utilisant le ou les microphones (12) ;
- si le module principal (1) n'est pas assemblé avec le premier module additionnel (10) :
- d'activer la communication sans fil pour tenter de détecter le premier module additionnel (10) ;
- si le premier module additionnel (10) est détecté, de connecter le module principal (1) avec le premier module additionnel (10) et d'activer la ou les fonctions additionnelles mises en œuvre par l'équipement et utilisant le ou les microphones (12).

18. Support d'enregistrement lisible par ordinateur, sur lequel est enregistré le programme d'ordinateur selon la revendication 17.

## Patentansprüche

1. Modulares Audiowiedergabegerät enthaltend ein Hauptmodul (1) und ein oder mehrere Zusatzmodule, die ein erstes Zusatzmodul (10) umfassen, wobei das Hauptmodul derart ausgelegt ist, dass es entweder als Einzelgerät oder zusammengebaut mit dem oder mit den Zusatzmodulen benutzt werden kann, wobei das erste Zusatzmodul (10) zumindest ein Mikrofon (12) enthält, wobei das Hauptmodul enthält:
- Audiowiedergabekomponenten, die einen Hauptlautsprecher (2) umfassen;
- Haupt-Kommunikationskomponenten (4), die für die Bereitstellung zumindest einer Drahtlos-Kommunikation ausgelegt sind;
- Stromversorgungskomponenten (5), die dafür ausgelegt sind, eine Hauptstromversorgung aus dem Stromnetz zu beziehen und das Gerät mit Strom aus der Hauptstromversorgung zu versorgen;
- Hauptverbindungsmittel, die für den Zusammenbau des Hauptmoduls mit dem oder den Zusatzmodulen ausgelegt sind;
- eine Verarbeitungskomponente (7), die dafür ausgelegt ist, zu erkennen, ob das Hauptmodul mit dem ersten Zusatzmodul zusammengebaut ist und, wenn dies der Fall ist, zumindest eine von dem Gerät bereitgestellte Zusatzfunktion, die das oder die Mikrofone (12) verwendet, zu aktivieren;
wobei das erste Zusatzmodul (10) ferner eine Batterie enthält, die dafür ausgelegt ist, das Gerät mit Strom zu versorgen, wenn dieses nicht mit dem Stromnetz verbunden ist und das Hauptmodul mit dem ersten Zusatzmodul zusammengebaut ist,
wobei das erste Zusatzmodul (10) ferner erste Kommunikationskomponenten (14) umfasst, die dafür ausgelegt sind, per Drahtlos-Kommunikation mit den Haupt-Kommunikationskomponenten (4) des Hauptmoduls (1) zu kommunizieren, wobei das Hauptmodul (1) dafür ausgelegt ist, wenn das Hauptmodul (1) nicht mit dem ersten Zusatzmodul (10) zusammengebaut ist, von dem oder den Mikrofonen erzeugte Audiosignale per Drahtlos-Kommunikation zu empfangen, um die eine oder die mehreren Zusatzfunktionen bereitzustellen.

2. Gerät nach Anspruch 1, wobei die Batterie dafür ausgelegt ist, das erste Zusatzmodul mit Strom zu versorgen, wenn dieses nicht mit dem Stromnetz verbunden ist und nicht mit dem Hauptmodul zusammengebaut ist.

3. Gerät nach einem der Ansprüche 1 oder 2, wobei das erste Zusatzmodul (10) eine das oder die Mikrofonen umfassende erste Einheit (11) und eine die Batterie umfassende zweite Einheit (16) enthält, wobei die erste Einheit und die zweite Einheit voneinander abnehmbar sind und jeweils einzeln mit dem Hauptmodul zusammengebaut werden können.

4. Gerät nach einem der vorhergehenden Ansprüche, wobei die Verarbeitungskomponente (7) dafür ausgelegt ist, zu erkennen, ob das Hauptmodul mit dem Stromnetz verbunden ist oder nicht, und basierend auf dem Ergebnis dieser Erkennung ein Stromversorgungsprofil des Geräts anzupassen.

5. Gerät nach einem der vorhergehenden Ansprüche, wobei die Hauptverbindungsmittel derart ausgelegt sind, dass das erste Zusatzmodul (10) wahlweise in einer oberen Position oberhalb des Hauptmoduls (1) oder in einer unteren Position unterhalb des Hauptmoduls (1) positioniert werden kann.

6. Gerät nach Anspruch 5, wobei es sich bei einer der beiden Positionen, d. h. der oberen Position oder der unteren Position, um eine abgedeckte Position handelt, in welcher das oder die Mikrofone des ersten Zusatzmoduls (10) abgedeckt sind.

7. Gerät nach Anspruch 6, wobei die Hauptverbindungsmittel eine sich um einen Umfang des Hauptmoduls (1) herum erstreckende Lippe (20) umfassen, wobei das erste Zusatzmodul eine Schulter enthält, die eine Eintiefung (23) um einen Umfang des ersten Zusatzmoduls herum definiert, wobei das Hauptmodul und das erste Zusatzmodul derart ausgelegt sind, dass, wenn das Hauptmodul und das erste Zusatzmodul entsprechend der abgedeckten Position zusammengebaut sind, die Lippe in der Eintiefung positioniert ist und das oder die Mikrofone abdeckt, wodurch diese nach außen hin akustisch isoliert sind.

8. Gerät nach Anspruch 7, wobei sich Stifte zur Herstellung einer elektrischen Verbindung zwischen dem Hauptmodul und dem ersten Zusatzmodul von einer Innenfläche der Lippe aus erstrecken.

9. Gerät nach einem der vorhergehenden Ansprüche, wobei die Zusatzmodule ein zweites Zusatzmodul (25) enthalten, das einen oder mehrere Zusatzlautsprecher (26) umfasst.

10. Gerät nach Anspruch 9, wobei der oder die Hauptlautsprecher (2) einen Mitteltonlautsprecher und/oder einen Hochtonlautsprecher umfassen, und wobei der oder die Zusatzlautsprecher (26) einen Tieftonlautsprecher umfassen.

11. Gerät nach Anspruch 9, wobei die Verarbeitungskomponente (7) dafür ausgelegt ist, zu erkennen, ob das Hauptmodul mit dem zweiten Zusatzmodul zusammengebaut ist oder nicht, und basierend auf dem Ergebnis dieser Erkennung ein von dem Gerät angewandtes Audioprofil anzupassen.

12. Gerät nach einem der vorhergehenden Ansprüche, wobei es sich bei dem Gerät um eine Lautsprecherbox handelt.

13. Betriebsverfahren, welches in einem Gerät nach einem der vorhergehenden Ansprüche ausgeführt wird und die Schritte umfasst, dass:
- erkannt wird, ob das Hauptmodul (1) mit dem ersten Zusatzmodul (10) zusammengebaut ist;
- wenn dies der Fall ist, die eine oder die mehreren von dem Gerät bereitgestellten Zusatzfunktionen, die das oder die Mikrofone (12) verwenden, aktiviert werden.

14. Betriebsverfahren nach Anspruch 13, ferner umfassend die Schritte, dass, wenn das Hauptmodul (1) nicht mit dem ersten Zusatzmodul (10) zusammengebaut ist:
- die drahtlose Kommunikation aktiviert wird, mit dem Ziel, das erste Zusatzmodul (10) zu erkennen;
- wenn das erste Zusatzmodul (10) erkannt wird, das Hauptmodul (1) mit dem ersten Zusatzmodul (10) verbunden wird und die eine oder die mehreren von dem Gerät bereitgestellten Zusatzfunktionen, die das oder die Mikrofone (12) verwenden, aktiviert werden.

15. Betriebsverfahren nach Anspruch 13, ferner umfassend die Schritte, dass:
- erkannt wird, ob das Hauptmodul mit einem zweiten Zusatzmodul, das einen Zusatzlautsprecher umfasst, zusammengebaut ist oder nicht;
- basierend auf dem Ergebnis dieser Erkennung ein von dem Gerät angewandtes Audioprofil angepasst wird.

16. Betriebsverfahren nach Anspruch 13, ferner umfassend die Schritte, dass:
- erkannt wird, ob das Hauptmodul für seine Stromversorgung mit dem Stromnetz verbunden ist oder nicht;
- basierend auf dem Ergebnis dieser Erkennung ein Stromversorgungsprofil des Geräts angepasst wird.

17. Computerprogramm, das Befehle umfasst, welche die Verarbeitungskomponente (7) des Hauptmoduls (1) des Geräts nach einem der Ansprüche 1 bis 12 dazu veranlassen, die folgenden Schritte auszuführen, in denen:
- erkannt wird, ob das Hauptmodul (1) für seine Stromversorgung mit dem Stromnetz verbunden ist oder nicht;
- erkannt wird, ob das Hauptmodul (1) mit dem ersten Zusatzmodul (10) zusammengebaut ist oder nicht;
- wenn das Hauptmodul (1) nicht mit dem Stromnetz verbunden ist, ein an das Vorhandensein der Batterie angepasstes Stromversorgungsprofil des Geräts aktiviert wird;
- ansonsten, ein an die Stromversorgung aus dem Stromnetz angepasstes Stromversorgungsprofil aktiviert wird;
- wenn das Hauptmodul (1) mit dem ersten Zusatzmodul (10) zusammengebaut ist, die eine oder die mehreren von dem Gerät bereitgestellten Zusatzfunktionen, die das oder die Mikrofone (12) verwenden, aktiviert werden;
- wenn das Hauptmodul (1) nicht mit dem ersten Zusatzmodul (10) zusammengebaut ist:
- die drahtlose Kommunikation aktiviert wird, mit dem Ziel, das erste Zusatzmodul (10) zu erkennen;
- wenn das erste Zusatzmodul (10) erkannt wird, das Hauptmodul (1) mit dem ersten Zusatzmodul (10) verbunden wird und die eine oder die mehreren von dem Gerät bereitgestellten Zusatzfunktionen, die das oder die Mikrofone (12) verwenden, aktiviert werden.

18. Computerlesbares Speichermedium, auf welchem das Computerprogramm nach Anspruch 17 abgespeichert ist.

## Claims

1. Modular audio playback equipment comprising a main module (1) and one or more additional modules comprising a first additional module (10), the main module being arranged to operate individually or by being assembled with the additional module(s), the first additional module (10) comprising at least one microphone (12), the main module comprising:
audio playback components comprising a main speaker (2);
main communication components (4) arranged to implement at least one wireless communication;
power supply components (5) arranged to acquire main power from the mains and to power the equipment from the main power supply;
main assembly means arranged to assemble the main module with the additional module(s);
a processor component (7) arranged to detect if the main module is assembled with the first additional module and, if this is the case, to activate at least one additional function implemented by the equipment and using the at least one microphone (12);
the first additional module (10) additionally comprising a battery arranged to power the equipment when it is not connected to the mains, and the main module and the first additional module are assembled,
the first additional module (10) further comprising first communication components (14) arranged to communicate with the main communication components (4) of the main module (1) via wireless communication, the main module (1) being arranged to, when the main module (1) and the first additional module (10) are not assembled, receive via wireless communication, audio signals produced by the microphone(s) of the first additional module to perform the additional function(s).

2. Equipment according to claim 1, the battery being arranged to power the first additional module when said additional module is not connected to the mains and is not assembled with the main module.

3. Equipment according to one of claims 1 or 2, the first additional module (10) comprising a first unit (11) comprising the microphone(s) and a second unit (16) comprising the battery, the first unit and the second unit being detachable and each being capable of being assembled individually with the main module.

4. Equipment according to one of the preceding claims, the processor component (7) being arranged to detect if the main module is connected or not to the mains, and to adapt a power supply profile of the equipment according to the result of this detection.

5. Equipment according to one of the preceding claims, in which the main assembly means are arranged to allow the first additional module (10) to be selectively positioned in an upper position above the main module (1) or in a lower position below the main module (1).

6. Equipment according to claim 5, in which one of the upper position or lower position is a hiding position in which the microphone(s) of the first additional module (10) are hidden.

7. Equipment according to claim 6, the main assembly means comprising a lip (20) which extends over a periphery of the main module (1), the first additional module having a shoulder defining a recess (23) over a periphery of the first additional module, the main module and the first additional module being arranged such that, when the main module and the first additional module are assembled according to the hiding position, the lip is positioned in the recess and hides the microphone(s) which are then insulated acoustically from the outside.

8. Equipment according to claim 7, in which pins, arranged to implement an electrical connection between the main module and the first additional module, extend from an inner surface of the lip.

9. Equipment according to one of the preceding claims, in which the additional modules comprise a second additional module (25) comprising additional speaker(s) (26).

10. Equipment according to claim 9, in which the main speaker (s) (2) comprise(s) a medium speaker and/or a treble speaker and in which the additional speaker(s) (26) comprise(s) a bass speaker.

11. Equipment according to claim 9, the processor component (7) being arranged to detect if the main module is assembled or not with the second additional module and to adapt an audio profile applied by the equipment according to the result of this detection.

12. Equipment according to one of the preceding claims, the equipment being a speaker.

13. Management method, implemented in the equipment according to one of the preceding claims and comprising steps:
of detecting if the main module (1) is assembled with the first additional module (10);
if this is the case, of activating the additional function(s) performed by the equipment and using the microphone(s) (12).

14. Management method according to claim 13, further comprising steps, if the main module (1) is not assembled with the first additional module (10):
of activating the wireless communication to attempt to detect the first additional module (10);
if the first additional module (10) is detected, of connecting the main module (1) with the first additional module (10) and activating the additional function(s) implemented by the equipment and using the microphone(s) (12).

15. Management method according to claim 13, further comprising steps:
of detecting if the main module is assembled or not with a second additional module comprising an additional speaker;
of adapting an audio profile applied by the equipment according to the result of this detection.

16. Management method according to claim 13, further comprising steps:
of detecting if the main module is connected or not to the mains for its power supply;
of adapting a power supply profile of the equipment according to the result of this detection.

17. Computer program comprising instructions which lead the processor component (7) of the main module (1) of the equipment according to one of claims 1 to 12 to execute the steps :
- of detecting if the main module (1) is connected or not to the mains for its power supply;
- of detecting if the main module (1) is assembled or not with the first additional module (10);
- if the main module (1) is not connected to the mains, of activating a power supply profile of the equipment adapted to the presence of the battery;
- otherwise, of activating the power supply profile adapted to the power supply via the mains;
- if the main module (1) is assembled with the first additional module (10), of activating the additional function(s) performed by the equipment and using the microphone(s) (12);
- if the main module (1) is not assembled with the first additional module (10):
- of activating the wireless communication to attempt to detect the first additional module (10);
- if the first additional module (10) is detected, of connecting the main module (1) with the first additional module (10) and activating the additional function(s) implemented by the equipment and using the microphone(s) (12).

18. Recording support which can read by a computer, on which the computer program according to claim 17 is recorded.
